# EUROPÄISCHE PATENTSCHRIFT

(11) **EP 1 252 934 B1**
(45) Veröffentlichungstag und Bekanntmachung des Hinweises auf die Patenterteilung: **19.05.2004**
(21) Anmeldenummer: 02005477.1
(22) Anmeldetag: 09.03.2002
(51) Int. Cl.: B05B 1/18, E03C 1/046

(54) **Dusche mit Duschzusatzmittelfördereinrichtung**
Shower with a shower additive supplying installation
Douche avec une douche additive système de distribution

(30) Priorität: 25.04.2001 DE 10112245
(43) Veröffentlichungstag der Anmeldung: 30.10.2002
(73) Patentinhaber: Schlimper, Werner, 73734 Esslingen (DE)
(72) Erfinder: Schlimper, Werner, 73734 Esslingen (DE)
(74) Vertreter: Rüger, Barthelt & Abel Patentanwälte

(56) Entgegenhaltungen:
- DE-A- 2 640 689
- FR-A- 2 722 222
- GB-A- 2 138 676
- US-A- 5 174 503

## Beschreibung

Die Erfindung betrifft eine Duscheinrichtung mit einem Duschkopf und einem den Duschkopf mit einem Wasseranschluss verbindenden Duschschlauch.

Aus der FR-A-2 7222 222 ist eine Duscheinrichtung bekannt, bei der Duschzusatzmittel aus zugeordneten Zusatzmittelbehältern über eine oder mehrere Dosierpumpen in einen Sammel- oder Mischbehälter eindosiert und dort mit dem durchströmenden Duschwasserstrom vermischt werden, wobei die Duschwasser-/Zusatzmittelmischung über zwei getrennt ansteuerbare und zu unterschiedlich gestalteten Düsen führende Schlauchleitungen in den Duschkopf gelangt. Über eine entsprechende Düse mündet in dem Duschkopf eine dritte Schlauchleitung, die reines Duschwasser führt. Durch Betätigung von verschiedenen, in dem Duschkopf vorgesehenen Ventilbetätigungselementen steht dem Benutzer wahlweise reines Duschwasser oder eine Wasser-/Zusatzmittelmischung zur Verfügung, die wunschgemäß entweder als Schaum oder in vernebelter Form benutzt werden kann. Die Duscheinrichtung ist verhältnismäßig aufwendig und mit Spüleinrichtungen für den Sammel- oder Mischbehälter versehen, die u.a. einen zusätzlichen Wasserbedarf bedingen.

Auch GB 2 138 676 zeigt eine Duscheinrichtung, bei der Duschzusatzmittel über eine Pumpe in eine Düse am Duschhopf gefördert wird.

Der Erfindung liegt die Aufgabe zugrunde, das Problem der dosierten Zugabe von Duschzusatzmittel, wie Duschgel, Haarwaschmittel und ähnlichem zu dem Duschwasser auf einfache Weise bei sparsamen Zusatzmittelverbrauch zu lösen.

Zur Lösung dieser Aufgabe weist die Duscheinrichtung erfindungsgemäß die Merkmale des Patentanspruches 1 auf.

Die Duscheinrichtung oder -anlage stellt eine Lösung zur Duschgel-Dosierung dar.

Aufgrund der Tatsache, dass das verwendete Duschgel in stark verdünnter Form zum Einsatz kommt und elektrisch sehr sparsam dosiert wird, trägt diese Duscheinrichtung in erheblichem Maß dazu bei, die Belastung des Abwassers mit chemischen Produkten und damit die Belastung der Umwelt zu reduzieren.

Die Dosierung selbst geschieht auf elektrischem Weg mittels Einsatz einer Pumpe. Dabei kann, je nach Anzahl der eingesetzten Behälter, aus bis zu drei Sorten Duschgel gewählt werden, welche einzeln über Ventile zuregelbar sind. Denkbar ist auch der Einsatz für Haarwaschmittel und ähnliches.

Desweiteren ist die Duscheinrichtung mit auswechselbaren Massagebürsten versehen, um einerseits jedem Nutzer entsprechend seiner Gewohnheiten Bürsten in verschiedenen Härtegraden zur Verfügung zu stellen, andererseits durch dieses Vorgehen hygienische Gesichtspunkte nicht unbeachtet zu lassen.

Die gesamte Duscheinrichtung ist entsprechend dem vorgesehenen Einsatz in einem spritzwassergeschützten Plastikgehäuse untergebracht. Sie entspricht damit in ihrer Gesamtheit den Normen für den Einsatz in Feucht-Räumen.

In der Zeichnung ist ein Ausführungsbeispiel des Gegenstandes der Erfindung dargestellt. Es zeigen:
- Fig. 1: eine Duscheinrichtung gemäß der Erfindung in einer Seitenansicht und in schematischer Darstellung teilweise geschnitten,
- Fig. 2: die Duscheinrichtung nach Fig. 1 in einer Explosionsdarstellung und in einer Seitenansicht entsprechend Fig. 1 sowie in einem anderen Maßstab,
- Fig. 3: das Kopplungselement der Duscheinrichtung nach Fig. 1 in einer Seitenansicht,
- Fig. 4: das Kopplungselement nach Fig. 3 in einer Seitenansicht,
- Fig. 5: das Kopplungselement nach Fig. 3 in einer Ansicht von unten,
- Fig. 6 - 8: das Kopplungselement nach Fig. 3 ohne Dusch schlauch, Duschzusatzmittelschlauch und Wasseranschluss, jeweils in Ansichten entsprechend den Figuren 3 - 5,
- Fig. 9: den Duschkopf der Duscheinrichtung nach Fig. 1 im axialen Schnitt in einer Seitenansicht und in einem anderen Maßstab und
- Fig. 10: den Duschkopf nach Fig. 9 in einer Draufsicht auf den Wasseraustrittsöffnungen.

Die drei Duschzusatzbehälter 1 dienen der Vorratshaltung der einzelnen Duschzusatzmittel. Sie sind aus einem Material gefertigt, welches eine ständige Kontrolle des Füllstandes gewährleistet, ohne den Behälter öffnen zu müssen. Ein Schraubverschluss 2 verhindert das Eindringen von Wasser in den Vorratsbehälter 1 während des Duschvorgangs und bildet gleichzeitig einen optisch einwandfreien Abschluss.

Jeder einzelne Vorratsbehälter 1 ist mit einem manuell zu betätigendem Ventil 3 versehen, über welches das jeweils gewünschte Duschzusatzmittel über eine Pumpe 4 und einen Duschzusatzmittelschlauch 5 zu einem Duschkopf 6 (Fig. 9, 10) geführt wird.

Die Ventile 3 dienen der Dosierung des jeweils gewünschten Duschzusatzmittels. Durch eine stufenlose Drehung eines Regler 7 entgegen dem Uhrzeigersinn erfolgt die Öffnung des Ventils 3 und der Auslauf des Duschzusatzes zur Pumpe 4 hin ist gewährleistet. Durch gleichzeitiges Öffnen mehrerer Ventile 3 ist, wenn gewünscht, ein Mischen unterschiedlicher Duschzusatzmittel möglich.

Ein Drehen des Reglers 7 im Uhrzeigersinn dient dem Schließen des Ventils 3 und der Zufluss des Duschzusatzmittels wird unterbrochen.

Ein Duschschlauch 8 dient der Wasserzuführung bis zu dem Duschkopf 6. Es wird hier ein handelsüblicher Schlauch mit genormtem Gewindeanschluss 9 eingesetzt, um die Implementierung der Dosier- und Duscheinrichtung in bestehende Bad- und Duscheinrichtungen in jedem Fall zu gewährleisten.

Der Duschzusatzmittelschlauch 5 dient dem Transport des Duschsatzmittels von der Pumpe 4 zum Duschkopf 6. Der Duschzusatzmittelschlauch 5 ist durch den Duschschlauch 8 geführt, um ein optisch einwandfreies Aussehen zu gewährleisten und endet in einer Düse 10 im Duschkopf 6, aus welchem das Duschzusatzmittel austritt. Der Duschzusatzmittelschlauch 5 ist, um vorzeitige Korrosion zu verhindern und ihn flexibel zu halten, aus PVC gefertigt. Schlauchabschnitte 11, 12, 13 verbinden die Ventile 3 mit einem Doppel-T-Stück 14 und das Doppel-T-Stück 14 mit der Pumpe 4 sowie die Pumpe 4 mit einem Anschlussrohr 16 in einem Kopplungselement 17.

Als Pumpe 4 kommt eine 12-Volt-Niederspannungspumpe zum Einsatz. Sie dient in Zusammenarbeit mit dem Duschzusatzmittelschlauch 5 dem Transport des Duschzusatzmittels vom Vorratsbehälter 1 über die Ventile 3 zum Dusch- und Massagekopf 6.

Betätigt wird die Pumpe 4 durch einen nicht einrastenden Tippschalter (nicht dargestellt), um einen versehentlichen Dauerbetrieb zu verhindern und damit eine punktgenaue Dosierung in geringster Menge zu gewährleisten.

Wird der Tippschalter gedrückt, beginnt die Pumpe 4 zu arbeiten und fördert das durch das jeweilige Ventil 3 zum Ausfluss freigegebene Durchsatzmittel durch den Duschzusatzmittelschlauch 5 zum Dusch- und Massagekopf 6.

Das Loslassen des Tippschalters unterbricht den Zufluss des Duschzusatzmittels sofort. Die Stromversorgung erfolgt über ein handelsübliches 12-Volt-Steckernetzgerät. Sie wird geschaltet durch den beschriebenen Tippschalter. Eine zusätzliche, primärseitige Unterbrechung des Stromzuflusses ist nicht notwendig und nicht vorgesehen. Es wird dadurch eine aufwendige Elektroinstallation vermieden.

Das Kopplungselement 17 dient dem Zusammenführen von Duschschlauch 8 und Duschzusatzmittelschlauch 5 zwecks gemeinsamer Weiterleitung zum Dusch- und Massagekopf 6. Es ist als T-Stück gearbeitet und ebenfalls mit genormten Anschlüssen 18, 19 für den Wasserzulauf 18a von der Mischbatterie und den Anschluss des Duschschlauchs 8 versehen.

Die Wasserzuführung zum Duschschlauch 8 erfolgt von dem jeweils vor Ort vorhandenen Wasseranschluss aus. Es kann sich dabei sowohl um einen einfachen Kalt- oder Warmwasseranschluss als auch um eine Mischbatterie handeln, um die Zufuhr von vortemperiertem Wasser zu gewährleisten. Eine getrennte Zufuhr von Kalt- und Warmwasser ist nicht vorgesehen. Es ist dabei unerheblich, ob der Anschluss sich an einer Badewanne oder an einer Duscheinrichtung befindet.

Als Dusch- und Massagekopf 6 kommt ein handelsüblicher, wassersparender Duschkopf zum Einsatz, welcher ohne größeren Aufwand auch gegen andere Duschköpfe ausgetauscht werden kann. Die mitgelieferten Massagebürsten 20 sind über einen Bajonett-Anschluss mit dem Duschkopf 6 zu verbinden und damit sehr leicht und schnell zu tauschen. Sie dienen sowohl der Reinigung als auch der gleichzeitigen Massage des Körpers.

Aus dem Dusch- und Massagekopf 6 treten sowohl das Wasser, welches über den Duschschlauch 8 zugeführt wird, durch Wasserdurchlass 21 (Fig. 10), als auch das durch den Duschzusatzmittelschlauch 5 gepumpte Duschzusatzmittel durch die Düse 10 aus und beide werden durch die kreisende Bewegung des Dusch- und Massagekopfes 2 auf der Haut gemischt. Durch Unterbrechen des Fördervorgangs mittels des beschriebenen Tippschalters stoppt der Zufluss des Duschzusatzmittel sofort und ein Duschen mit Klar-Wasser ist möglich.

## Patentansprüche

1. Duscheinrichtung mit einem Duschkopf (6) und einem den Duschkopf mit einem Wasseranschluss (18a) verbindenden Duschschlauch (8),
mit einer Pumpe (4) zum Fördern eines Duschzusatzmittels,
mit wenigstens einem Duschzusatzmittelbehälter (1), der der Saugseite der Pumpe zugeordnet ist und mit Düsenmitteln in dem Duschkopf
**dadurch gekennzeichnet, dass**
in dem Duschkopf eine Duschzusatzmitteldüse (10) angeordnet ist, die mit einem Duschzusatzmittelschlauch (5) verbunden ist, und
dass die Pumpe (4) einerseits über ein Dosierventil (3) mit dem Duschzusatzmittelbehälter (1) und andererseits unmittelbar mit dem Duschzusatzmittelschlauch (5) verbunden ist.

2. Duscheinrichtung nach Anspruch 1, **dadurch gekennzeichnet, dass** der Zusatzmittelschlauch (5) durch den Duschschlauch (8) geführt ist.

3. Duscheinrichtung nach Anspruch 1 oder 2, **dadurch gekennzeichnet, dass** der Zusatzmittelschlauch (5) aus PVC besteht.

4. Duscheinrichtung nach einem der vorhergehenden Ansprüche, **dadurch gekennzeichnet, dass** sie mehrere Zusatzmittelbehälter (1) aufweist, von denen jeder über ein eigenes Dosierventil (3) mit der Pumpe (4) in Verbindung steht.

5. Duscheinrichtung nach einem der vorhergehenden Ansprüche, **dadurch gekennzeichnet, dass** sie ein den Duschschlauch (8) und den Zusatzmittelschlauch (5) zusammenführendes Kopplungselement (17) aufweist.

6. Duscheinrichtung nach Anspruch 5, **dadurch gekennzeichnet, dass** das Kopplungselement (17), eine Einrichtung (18) zum Anschluss an den Wasseranschluss (18a) aufweist und mit einem Anschluss (19) für den Duschschlauch (8) versehen ist und dass es Mittel (16) zum Anschließen des Zusatzmittelschlauches (5) und einer Zusatzmittelzufuhrleitung (13) aufweist.

7. Duscheinrichtung nach Anspruch 6, **dadurch gekennzeichnet, dass** das Kopplungselement (17) T-förmig ausgebildet ist.

8. Duscheinrichtung nach einem der vorhergehenden Ansprüche, **dadurch gekennzeichnet, dass** eine elektrische Pumpe (4) über einen Tippschalter gesteuert ist.

9. Duscheinrichtung nach einem der vorhergehenden Ansprüche, **dadurch gekennzeichnet, dass** sie in einem spritzwassergeschützten Kunststoffgehäuse untergebracht ist.

## Claims

1. Shower arrangement with a shower head (6) and a shower hose (8) connecting the shower head to a water connection (18a),
with a pump (4) for transporting a shower additive,
with at least one shower additive container (1), which is assigned to the suction side of the pump, and with nozzle elements in the shower head,
**characterised in that**
a shower additive nozzle (10), which is connected to a shower additive hose (5), is arranged in the shower head, and
that the pump (4) is connected to the shower additive container (1) via a metering valve (3), on one side, and directly to the shower additive hose (5), on the other side.

2. Shower arrangement according to Claim 1, **characterised in that** the additive hose (5) is directed through the shower hose (8).

3. Shower arrangement according to Claim 1 or 2, **characterised in that** the additive hose (5) is made of PVC.

4. Shower arrangement according to one of the preceding claims, **characterised in that** it has several additive containers (1), each of which connects to the pump (4) via its own metering valve (3).

5. Shower arrangement according to one of the preceding claims, **characterised in that** it has a coupling element (17), which brings together the shower hose (8) and the additive hose (5).

6. Shower arrangement according to Claim 5, **characterised in that** the coupling element (17) has a means (18) for connecting to the water connection (18a) and is provided with a connection (19) for the shower hose (8), and that it has means (16) for connecting the additive hose (5) and an additive feed pipe (13).

7. Shower arrangement according to Claim 6, **characterised in that** the coupling element (17) is T-shaped.

8. Shower arrangement according to one of the preceding claims, **characterised in that** an electric pump (4) is controlled via a touch switch.

9. Shower arrangement according to one of the preceding claims, **characterised in that** it is housed in a plastic casing protected against water spray.

## Revendications

1. Système de douche avec une tête de douche (6) et un flexible de douche (8) qui relie la tête de douche à une arrivée d'eau (18a),
avec une pompe (4) pour transporter un produit additionnel pour la douche, avec au moins un réservoir (1) à produit additionnel pour la douche qui est associé à l'aspiration de la pompe et avec des moyen formant buses prévus dans la tête de douche,
**caractérisé par le fait que** dans la tête de douche est disposée une buse (10) à produit additionnel pour la douche qui est reliée à un flexible (5) à produit additionnel pour la douche et
**par le fait que** la pompe (4) d'un côté est reliée au réservoir (1) à produit additionnel pour la douche par l'intermédiaire d'une vanne doseuse (3) et de l'autre côté est reliée directement au flexible (5) à produit additionnel pour la douche.

2. Système de douche selon la revendication 1, **caractérisé par le fait que** le flexible (5) à produit additionnel pour la douche passe dans le flexible de douche (8).

3. Système de douche selon la revendication 1 ou 2, **caractérisé par le fait que** le flexible (5) à produit additionnel pour la douche est en PCV.

4. Système de douche selon une des revendications précédentes, **caractérisé par le fait qu'**il comporte plusieurs réservoirs (1) à produit additionnel pour la douche, qui communiquent avec la pompe (4) chacun par l'intermédiaire d'une vanne doseuse (3) propre.

5. Système de douche selon une des revendications précédentes, **caractérisé par le fait qu'**il comporte un élément de couplage (17) qui regroupe le flexible de douche (8) et le flexible (5) à produit additionnel pour la douche.

6. Système de douche selon la revendication 5, **caractérisé par le fait que** l'élément de couplage (17) comporte un dispositif (18) pour le branchement à l'arrivée d'eau (18a) et est pourvu d'un raccord (19) pour le flexible de douche (8), et **par le fait qu'**il comporte des moyens (16) pour le branchement du flexible (5) à produit additionnel pour la douche et d'une conduite d'alimentation (13) en produit additionnel pour la douche.

7. Système de douche selon la revendication 6 **caractérisé par le fait que** l'élément de couplage (17) est conformé en T.

8. Système de douche selon une des revendications précédentes, **caractérisé par le fait qu'**une pompe (4) électrique est commandée par un commutateur à impulsions.

9. Système de douche selon une des revendications précédentes, **caractérisé par le fait qu'**il est logé dans boîtier en matière plastique protégé contre les projections d'eau.
